# EUROPÄISCHE PATENTSCHRIFT

(11) **EP 2 377 430 B1**
(45) Veröffentlichungstag und Bekanntmachung des Hinweises auf die Patenterteilung: **17.06.2020**
(21) Anmeldenummer: 11173255.8
(22) Anmeldetag: 25.01.2008
(51) Int. Cl.: A47B 88/467

(54) **Einzugvorrichtung für Schiebelemente**
Pulling device for sliding elements
Dispositif d'entrée pour éléments coulissant

(30) Priorität: 20.02.2007 DE 102007008688
(43) Veröffentlichungstag der Anmeldung: 19.10.2011
(62) Teilanmeldung aus: 08707280.7
(73) Patentinhaber: KARL SIMON GmbH & Co. KG, 78733 Aichhalden (DE)
(72) Erfinder: Bantle, Ulrich, 72186 Empfingen (DE)
(74) Vertreter: Herrmann, Jochen

(56) Entgegenhaltungen:
- WO-A1-2005/055767
- WO-A1-2008/071168
- WO-A2-2006/050510
- DE-U1-202004 018 189

## Beschreibung

Die Erfindung betrifft eine Einzugvorrichtung mit einem Gehäuse, das ein Dämpfungselement und ein Koppelelement aufnimmt, wobei das Koppelelement in einer Führungskulisse des Gehäuses zwischen einer Einzugposition und einer Auszugposition verstellbar ist, wobei an das Koppelelement eine Spannfeder angeschlossen ist, die das Koppelelement in der Auszugposition in Richtung auf die Einzugposition vorspannt, wobei das Koppelelement an einem Halter ein auslenkbares Federelement trägt, und wobei das Koppelelement (20) einen ersten und einen zweiten Anschlag aufweist, die zueinander beabstandet angeordnet sind.

Eine Einzugvorrichtung ist aus der DE 20 2004 018 189 U1 bekannt. Aus der EP 1 658 785 A1 ist eine Einzugvorrichtung bekannt. Dabei ist in einem Gehäuse ein Dämpfungselement untergebracht, das einen Dämpfungszylinder aufweist, in dem ein Kolben gegen ein Dämpfungsfluid verstellbar ist. An den Kolben ist eine Kolbenstange angekoppelt.
Die Kolbenstange ist an ihrem freien Ende an einen Führungsschlitten angebaut. Dieser ist in einer Führungskulisse des Gehäuses linear verstellbar. Der Führungsschlitten weist einen Lageransatz auf, der in eine Lageraufnahme eines Koppelgliedes derart eingreift, dass zwischen diesen beiden Teilen eine Schwenklagerung gebildet ist. Das Koppelglied kann damit in der Auszugsposition gegenüber dem Führungsschlitten in eine Abklappstellung verschwenkt werden. In der Abklappstellung ist das Koppelglied bereit, einen Mitnehmer, beispielsweise einer Schiebetür, zu fangen. Der gefangene Mitnehmer wird dann mit dem Koppelglied in die Einzugposition gezogen.
Wenn aufgrund einer Fehlfunktion das Koppelglied sich in der Einzugposition befindet, der Mitnehmer aber nicht in das Koppelglied eingreift, muss die gesamte Einzugvorrichtung neu eingestellt und gegebenenfalls demontiert werden.

WO 2006050510 A2 offenbart eine Einzugvorrichtung für Schiebeelemente mit einem Dämpfungselement und einem Koppelelement Das Koppelelement ist zwischen einer Einzugposition und einer Auszugposition verstellbar. Das Koppelelement ist schwenkbar an einen Schlitten angekoppelt. An dem Schlitten greift eine Feder an, die an ihrem dem Schlitten abgewandten Ende am Gehäuse der Einzugvorrichtung befestigt ist. Der Dämpfer stützt sich über einen Verbindungsarm gegenüber dem Schlitten ab. Dabei ist der Verbindungsarm mittels zweier Führungsansätze in einer bogenförmigen Führungsbahn geführt. Der Dämpfer 70 beinhaltet eine Ausschiebefeder, die auf die Kolbenstange des Dämpfers einwirkt und den Verbindungsarm gegenüber dem Schlitten vorspannt. Die aus der WO 2006050510 A2 bekannte Einzugführung weist einen relativ komplexen Aufbau auf, der zu einem hohen Teile-und Montageaufwand führt

WO 2005/055767 A1 beschreibt eine Einzugvorrichtung für Schubladen mit einem Dämpfungselement und einem Koppelelement. Das Koppelelement kann zwischen einer Einzugposition und einer Auszugposition verstellt werden. Eine Spannfeder spannt das Koppelelement in der Auszugposition in Richtung auf die Einzugposition vor. Das Koppelelement weist ein elastisch auslenkbares Nasenteil auf. Es ist weiterhin am Koppelelement eine Tasche vorgesehen, in das das Dämpfungselement eingesetzt ist. Das Dämpfungselement besitzt ein Zahnrad, das mit einer Verzahnung eines Gehäuses der Einzugvorrichtung kämmt. An das Zahnrad ist ein Rotationsdämpfer des Dämpfungselements angeschlossen. Solche Einzugvorrichtungen haben eine erhebliche Geräuschentwicklung während des Betriebseinsatzes, die insbesondere durch die verzahnte Verbindung zwischen dem Zahnrad und der Verzahnung des Gehäuses entsteht.

WO 2008/071168 A1 offenbart eine weitere Einzugvorrichtung für Schubladen.

Bei den bekannten Einzugvorrichtungen handelt es sich um Massenbauteile, die in großer Stückzahl in Schubläden verbaut werden. Dabei werden die Einzugvorrichtungen abhängig von der Größe und dem Gewicht der Schublade unterschiedlich stark beansprucht. Wenn eine Schublade stark beladen ist, so wird beim Einschieben der Schublade eine hohe Kraft in das Koppelelement eingebracht, die sicher abgefangen und abgetragen werden muss.

Es ist Aufgabe der Erfindung, eine Einzugvorrichtung der eingangs erwähnten Art zu schaffen, die mit geringem Teile- und Montageaufwand eine hohe Funktionssicherheit gewährleistet.

Diese Aufgabe wird dadurch gelöst, dass der zweite Anschlag von dem Federelement getragen ist, dass das Federelement in eine im Wesentlichen in Schwenkrichtung des Koppelementes verlaufende Verstellrichtung auslenkbar ist, und dass die Führungskulisse zwei Schlitzführungen aufweist, die aus zwei zueinander parallelen Gehäusewänden des Gehäuses ausgenommen sind.

Wenn der Mitnehmer außerhalb des in der Einzugsposition befindlichen Koppelelements steht, kann er in Richtung auf das Koppelelement geschoben werden. Er lenkt dann die Feder aus und befindet sich wieder in seiner lagerichtigen Position.

Die erfindungsgemäße Einzugvorrichtung kann weiterhin auch bedarfsweise so konzipiert werden, dass sie auf beiden Seiten des zu führenden Schiebeelementes wahlweise einsetzbar ist. Das Federelement weicht dann stets in Richtung auf den Gehäuseinnenraum aus.

Vorteilhafte Ausgestaltungsvarianten der Erfindung sind in den Unteransprüchen beschrieben.

Wenn vorgesehen ist, dass das Koppelelement mittels des Lagerzapfens in der Führungskulisse verstellbar geführt ist, und dass die Schwenkachse des Koppelelementes durch den Lagerzapfen verläuft, dann lässt sich einfach und Platz sparend die Führung des Koppelelementes in der Führungskulisse verwirklichen.

Hierbei kann eine weitere Reduzierung des Teileaufwandes dann verwirklicht werden, wenn vorgesehen ist, dass der Lagerzapfen das Koppelelement mit einem Lageransatz der Kolbenstange verbindet. Der Lagerzapfen kann dann ein separates Bauteil oder direkt an das Koppelelement oder an die Kolbenstange angeformt sein.

Eine mögliche Erfindungsvariante kann dergestalt sein, dass das Koppelelement einen Federhalter aufweist, an den die Spannfeder im Abstand und exzentrisch zu der Schwenkachse des Schwenklagers unmittelbar angekoppelt ist. Dadurch, dass der Einwirkpunkt der Feder dem Koppelelement zugeordnet ist, kann ein Kippmoment erzeugt werden. Dieses stellt sicher, dass das Koppelelement in der Auszugposition zuverlässig in die abgeklappte Stellung gezogen wird.

Eine kippstabile und sichere Führung des Koppelelementes lässt sich mit geringem Aufwand dadurch erreichen, dass die Führungskulisse zwei Schlitzführungen aufweist, die aus zwei zueinander parallelen Gehäusewänden des Gehäuses ausgenommen sind, dass das Koppelelement zwischen diesen beiden Gehäusewänden und mit je einem Lagerzapfen in den Schlitzführungen geführt ist.

Eine mögliche Erfindungsvariante kann dergestalt sein, dass das Koppelelement wenigstens ein Führungselement trägt, das in der Führungskulisse geführt ist und in der abgeklappten Auszugposition in einer Aufnahme der Führungskulisse einschwenkt.

Eine weitere Reduzierung des Teileaufwandes ist dadurch möglich, dass das Federelement einteilig mit dem Koppelelement verbunden ist.

Die Erfindung wird im Folgenden anhand eines in den Zeichnungen dargestellten Ausführungsbeispieles näher erläutert. Es zeigen:
- Figur 1: eine Einzugvorrichtung in Seitenansicht mit einem Koppelelement in Auszugposition;
- Figur 2: die Darstellung gemäß Figur 1 jedoch mit dem Koppelelement in Einzugposition;
- Figur 3: den Einzugdämpfer gemäß Figur 2 in einer perspektivischen Teildarstellung;
- Figur 4: in perspektivischer Ansicht das Koppelelement mit einem angeschlossenen Dämpferelement und einer Spannfeder;
- Figur 5: die Darstellung gemäß Figur 4 in einer veränderten Funktionsstellung;
- Figur 6: einen Horizontalschnitt durch die Einzugvorrichtung entlang dem in Figur 2 gezeigten Schnittverlauf VI-VI in Teildarstellung;
- Figur 7: in perspektivischer Darstellung zwei aneinander gereihte Einzugvorrichtungen; und
- Figur 8: zwei einander gegenüberliegend angeordnete Einzugvorrichtungen in Draufsicht.

Die Figuren 1 und 2 zeigen eine Einzugvorrichtung 10 mit einem Gehäuse 12, das an seinen längsseitigen Enden mit Befestigungsansätzen 11 versehen ist. Die Befestigungsansätze 11 weisen Schraubaufnahmen auf. Wie die Figur 3 deutlicher erkennen lässt, weist das Gehäuse 12 zwei zueinander parallele Gehäusewände 12.3 auf, die jeweils zwischen den Befestigungsansätzen 11 verlaufen. Aus den Befestigungswänden 12.4 sind Führungskulissen 12.2 in Form von Schlitzführungen ausgenommen. Die beiden Führungskulissen 12.2 sind deckungsgleich ausgebildet. Sie weisen einen Linearführungsabschnitt auf, der in eine verbreiterte Aufnahme 12.3 übergeht. In dem Gehäuse 12 ist ein Koppelelement 20 verstellbar untergebracht. Die Gestaltung des als Spritzgussteil ausgeführten Koppelelementes 20 geht näher aus den Figuren 4 und 5 hervor. Wie diese Zeichnungen zeigen, besitzt das Koppelelement 20 ein Basisteil 21.1, an das in Form eines Auslegers ein Halter 21 angeformt ist.

Der Halter 21 trägt ein blattfederartig ausgebildetes Federelement 23. Das Federelement 23 weist an seinem freien Ende einen zweiten Anschlag 24 mit einer Anschlagfläche 24.1 auf. Der zweite Anschlag 24 schließt mit einem in Richtung auf den Halter 21 ausgestellten Sperransatz 24.2 ab. Der zweite Anschlag 24 liegt an einer zurückversetzten Führungsfläche 26 des Halters 21 an, wie dies die Figur 6 deutlicher zeigt. Gleichzeitig sind an dem zweiten Absatz 24 und dem Halter 21 hinterschnittene Flächen vorgesehen, die aneinander liegend eine Führung 24.3 bilden. Diese Führung 24.3 verhindert ein Ausweichen des zweiten Anschlages 24 senkrecht zur Führungsfläche. Die Figur 4 zeigt das Federelement 23 in der eingelenkten, die Figur 5 in der ausgelenkten Stellung.

In der ausgelenkten Stellung begrenzt der Sperransatz 24.2 das vollständige Auffedern. Wenn der Sperransatz 24.2 außer Eingriff mit dem Halter 21 gebracht wird, federt das Federelement 23 vollständig auf, so dass der Sperransatz 24.2 frei über dem Halter 21 in einer gestreckten Lage steht. Dies ist die Ausgangsstellung in der das Koppelelement aus dem Spritzgusswerkzeug entnommen wird und somit ohne Hinterschnitt herstellbar ist.

Das Basisteil 21.1 trägt auch einen ersten Anschlag 25, der in gleiche Richtung wie der zweite Anschlag 24 vorsteht. Wie die Figur 5 zeigt, stehen die beiden Anschläge 24, 25 zueinander im Abstand, so dass sie zwischen sich einen Aufnahmeraum begrenzen.

An das Koppelelement 20 kann ein Dämpfungselement unmittelbar schwenkbar angekoppelt werden. Das Dämpfungselement weist einen Dämpfungszylinder 30 auf, in dem ein Kolben gegen den Druck eines Dämpfungsfluides (z. B. gasförmig oder flüssig) verschoben werden kann. Der Kolben trägt eine Kolbenstange 32, die aus dem Dämpfungszylinder herausgeführt ist.

Die Kolbenstange 32 weist an ihrem freien Ende einen Lageransatz 33 auf. Dieser ist an einer Lageraufnahme 28 des Koppelelementes 20 schwenkbar gehalten. Die Figur 6 zeigt beispielhaft die Verbindung zwischen Kolbenstange 32 und Koppelelement 20. Dementsprechend besitzt der Lageransatz 33 und die Lageraufnahme 28 zueinander fluchtende Bohrungen, durch die ein als separates Bauteil ausgeführter Lagerzapfen 29 in Form eines Zylinderstiftes geführt ist. Der Lagerzapfen 29 ist entweder in dem Lageransatz 33 oder in der Lageraufnahme 28 kraftschlüssig gehalten. So entsteht die Schwenklagerung, deren Schwenkachse durch die Mittellängsachse des Lagerzapfens 29 verläuft. Eine weitere, nicht in den Zeichnungen dargestellte Erfindungsvariante kann dergestalt sein, dass die Kolbenstange 32 und das Koppelelement 20 angeformte Bauteile aufweisen, die zur Bildung der Schwenklagerung ineinander greifen.

Beispielsweise kann ein Lagerzapfen 29 an das Koppelelement 20 (oder die Kolbenstange 32) angeformt und die Kolbenstange 32 (oder das Koppelelement 20) mit einer Bohrung auf diesen Lagerzapfen 29 aufgeschoben sein. Dann kann auf den Lagerzapfen 29 als separates Bauteil verzichtet werden.

Wie die Figur 6 weiter veranschaulicht, steht der Lagerzapfen 29 beidseitig über das Koppelelement 20 vor, wobei die vorstehenden Abschnitte in die Führungskulissen 12.2 eingreifen. Somit ist das Koppelelement 20 zwischen den beiden Gehäusewänden 12.4 und in den Führungskulissen 12.2 stabil geführt.
Wie die Figur 5 weiter veranschaulicht, ist unterhalb des Schwenklagers ein Federhalter 27 angeordnet. Dieser fixiert das Ende einer Spannfeder 35, die an ihrem anderen Ende an dem Gehäuse 12 fixiert ist. Mit der beabstandeten Anordnung des Anbindungspunktes der Spannfeder 35 kann ein im Uhrzeigersinn (gemäß Figur 5) um die Schwenkachse der Schwenklagerung wirkendes Drehmoment aufgebracht werden.

Wie die Figuren 1 bis 3 zeigen, ist die in den Figuren 4 und 5 gezeigte Anordnung im Gehäuse 12 untergebracht.

Dabei ist der Dämpfungszylinder 30 in ein nutförmiges Aufnahmefach des Gehäuses 12 eingelegt. In Achsrichtung wird der Dämpfungszylinder 30 mittels von den Gehäusewänden 12.5 abstehenden Vorsprüngen 12.5 fixiert, die in eine in den Dämpfungszylinder 30 eingebrachte Umfangsnut 31 eingreifen.

In die Gehäusewände 12.4 sind Durchbrüche 12.1 eingebracht, die den Dämpfungszylinder 30 gegen Ausheben sichern.

Die Figur 1 zeigt das Koppelelement 20 in seiner Ausgangsstellung. Dabei ist das Koppelelement 20 in der Schwenklagerung derart gegenüber der Kolbenstange 32 abgeklappt, dass beidseitig seitlich an den Haltern 21 des Koppelelementes 20 angeformte Führungselemente 22 in den beiden Aufnahmen 12.3 der Führungskulissen 12.2 gehalten sind. Die Spannfeder 35 ist in dieser Stellung in ihrer Spannposition und bringt Vorspannung auf das Koppelelement 20 derart auf, dass dieses in der abgeklappten Stellung gehalten ist. Wie die Figur 1 zeigt, ist das Koppelelement 20 in der gezeigten Position bereit mit einem Mitnehmer 40 in Eingriff zu gelangen. Der Mitnehmer 40 kann dabei ortsfest, beispielsweise an einem Möbelkorpus eine Schiebetür-Türzarge und die Einzugvorrichtung an dem zu bewegenden Schiebeteil (Schublade, Schiebetür etc.) angebracht sein (oder umgekehrt).

Wenn der Mitnehmer 40 auf den ersten Anschlag 25 in Richtung der Bewegung des Schiebeteils in die Schließstellung auftrifft (siehe "F" in Figur 1), werden die Führungselemente 22 aus den Aufnahmen 12.3 herausbewegt. Dabei schwenkt das Koppelelement 20 um die Schwenkachse der Schwenklagerung. Der Mitnehmer 40 wird dann von dem zweiten Anschlag 24 mitgenommen.

Der Aufprall des Mitnehmers 40 auf den ersten Anschlag 25 wird von dem Dämpfungselement (Dämpfungszylinder 30) abgefedert. Und somit wird das Schiebeteil mit Hilfe der Kraft der Spannfeder 35 in seine Schließstellung gezogen. Beim Öffnen des Schließteils wird das Koppelelement 20 von dem am zweiten Anschlag 24 anliegenden Mitnehmer 25 gezogen und in die in Figur 1 gezeigte Stellung verbracht. Dabei wird die Spannfeder 35 wieder gespannt und die Kolbenstange 32 ausgezogen. Das Schiebeteil ist dann außer Eingriff mit der Einzugvorrichtung und kann weiter in die Öffnungsstellung bewegt werden. Nun kann es vorkommen, dass aufgrund beispielsweise einer Fehlfunktion das Koppelelement 20 sich in der in Figur 2 gezeigten Position befindet, der Mitnehmer 40 aber außerhalb des zwischen den Anschlägen 24, 25 gebildeten Bereiches und vor dem zweiten Anschlag 24 steht.

Wenn nun der Mitnehmer 40 sich auf den zweiten Anschlag 24 zubewegt, fährt er auf das in Bewegungsrichtung schräg gestellte Federelement 32 auf. Er lenkt dieses dann senkrecht zur Bewegungsrichtung "F" in das Gehäuse 12 hinein aus. Wenn er den zweiten Anschlag 24 passiert hat, schnappt das Federelement 23 wieder auf und der Mitnehmer 40 befindet sich lagerichtig zwischen den Anschlägen 24, 25 (siehe Figur 2).

Die Figur 7 zeigt eine Anordnung, wie sie bei schweren Schiebeteilen (beispielsweise großen Schiebetüren) Verwendung finden kann. Dabei sind zwei Einzugvorrichtungen gemäß Figuren 1 bis 6 nebeneinander gestellt. Sie bremsen somit parallel geschaltet einen auf die beiden Koppelelemente 20 gleichzeitig auftreffenden Mitnehmer 40 mit den Dämpfungselementen ab.

Eine weitere parallel geschaltete Anordnung ist in der Figur 8 gezeigt. Wie diese Darstellung zeigt, sind die Einzugvorrichtungen gegenüberliegend angeordnet, wobei die Gehäusewände 12.4 paarweise je in einer Ebene liegen.

Dabei überlappen die Anschläge 24, 25. Wie die Figur 6 zeigt, weisen die Einzugvorrichtungen zwei zueinander parallele Befestigungsebenen E auf, mit denen sie an Befestigungsflächen angelegt und daran fixiert werden können. Mittig zwischen den Befestigungsebenen E und parallel zu diesen steht die Mittelquerebene M der Einzugvorrichtung. Wie die Figur 6 erkennen lässt, überragen die Anschläge 24, 25 diese Mittelquerebene M nicht, so dass die in Figur 8 gezeigte überlappte Stellung der Anschläge 24, 25 möglich wird.

## Patentansprüche

1. Einzugvorrichtung, insbesondere für Schiebelemente, Schubladen oder Schiebtüren, mit einem Gehäuse (12), das ein Dämpfungselement (30) und ein Koppelelement (20) aufnimmt, wobei das Koppelelement (20) in einer Führungskulisse (12.2) des Gehäuses (12) zwischen einer Einzugposition und einer Auszugposition verstellbar ist, wobei an das Koppelelement (20) eine Spannfeder (35) angeschlossen ist, die das Koppelelement (20) in der Auszugposition in Richtung auf die Einzugposition vorspannt,
wobei das Koppelelement (20) an einem Halter (21) ein auslenkbares Federelement (23) trägt,
und wobei das Koppelelement (20) einen ersten und einen zweiten Anschlag (25 und 24) aufweist, die zueinander beabstandet angeordnet sind, **dadurch gekennzeichnet,**
**dass** der zweite Anschlag (24) von dem Federelement (23) getragen ist, dass das Federelement (23) in eine im Wesentlichen in Schwenkrichtung des Koppelementes (20) verlaufende Verstellrichtung auslenkbar ist,
und **dass** die Führungskulisse (12.2) zwei Schlitzführungen aufweist, die aus zwei zueinander parallelen Gehäusewänden (12.4) des Gehäuses (12) ausgenommen sind.

2. Einzugvorrichtung nach Anspruch 1,
**dadurch gekennzeichnet,**
**dass** das Koppelelement (20) ein Basisteil (21.1) aufweist, an das der Halter (21) in Form eines Auslegers angeformt ist.

3. Einzugvorrichtung nach Anspruch 1 oder 2,
**dadurch gekennzeichnet,**
**dass** das Federelement (23) blattfederartig ausgebildet ist.

4. Einzugvorrichtung nach einem der Ansprüche 1 bis 3,
**dadurch gekennzeichnet,**
**dass** das Federelement (23) den zweiten Anschlag (24) mit einer Anschlagfläche (24.2) trägt.

5. Einzugvorrichtung nach Anspruch 4,
**dadurch gekennzeichnet,**
**dass** der Halter (21) einen ausgestellten Sperransatz (24.2) aufweist.

6. Einzugvorrichtung nach Anspruch 4 oder 5,
**dadurch gekennzeichnet,**
**dass** der zweite Anschlag (24) an einer Führungsfläche (26) des Halters (21) anliegt.

7. Einzugvorrichtung nach einem der Ansprüche 1 bis 6,
**dadurch gekennzeichnet,**
**dass** an dem zweiten Anschlag (24) und dem Halter (21) hinterschnittene Flächen vorgesehen sind, die eine Führung (24.3) bilden.

8. Einzugvorrichtung nach einem der Ansprüche 5 bis 7,
**dadurch gekennzeichnet,**
**dass** bei aufgefedertem Federelement (23) der Sperransatz (24.2) frei über dem Halter (21) in einer gestreckten Lage steht.

9. Einzugvorrichtung nach einem der Ansprüche 1 bis 8,
**dadurch gekennzeichnet,**
**dass** das Koppelement (20) mit Führungselementen (22) in der Führungskulisse (12.2) eines Gehäuses (12) geführt ist.

10. Einzugvorrichtung nach einem der Ansprüche 1 bis 9,
**dadurch gekennzeichnet,**
**dass** das Koppelelement (20) mittels eines Lagerzapfens (29) in der Führungskulisse (12.2) verstellbar geführt ist,
**dass** der Lagerzapfen (29) aus der Einzugposition des Koppelelementes (20) linear in einem Linearführungsabschnitt der Führungskulisse (12.2) verstellbar ist, und
**dass** die Kolbenstange (32) in Flucht zu dem Linearführungsabschnitt steht.

11. Einzugvorrichtung nach einem der Ansprüche 1 bis 10,
**dadurch gekennzeichnet,**
**dass** das Federelement (23) einteilig mit dem Koppelelement (20) verbunden ist.

## Claims

1. A pulling device, in particular for sliding elements, drawers or sliding doors, having a housing (12) which receives a damping element (30) and a coupling element (20), wherein the coupling element (20) is moveable in a guide slot (12.2) of the housing (12) between a retraction position and a pull-out position, wherein a tension spring (35) is connected to the coupling element (20) and preloads the coupling element (20) in the pull-out position in the direction of the retraction position,
wherein the coupling element (20) carries a deflectable spring element (23) on a holder (21),
and wherein the coupling element (20) has a first and a second stop (25 and 24) which are arranged at a distance from one another,
**characterised in that**
the second stop (24) is carried by the spring element (23),
the spring element (23) can be deflected in an swivel direction extending substantially in the pivoting direction of the coupling element (20),
and the guide slot (12.2) has two slot guides, which are taken out of two mutually parallel housing walls (12.4) of the housing (12).

2. The pulling device according to claim 1,
**characterised in that**
the coupling element (20) has a base part (21.1) on which the holder (21) in the form of a cantilever is integrally formed.

3. The pulling device according to claim 1 or 2,
**characterised in that**
the spring element (23) is designed in the manner of a leaf spring.

4. The pulling device according to any one of claims 1 to 3,
**characterised in that**
the spring element (23) carries the second stop (24) with a stop surface (24.2).

5. The pulling device according to claim 4,
**characterised in that**
the holder (21) has an exposed locking projection (24.2).

6. The pulling device according to claim 4 or 5,
**characterised in that**
the second stop (24) bears against a guide surface (26) of the holder (21).

7. The pulling device according to any one of claims 1 to 6,
**characterised in that**
undercut surfaces are provided on the second stop (24) and the holder (21) and form a guide (24.3).

8. The pulling device according to any one of claims 5 to 7,
**characterised in that**
when the spring element (23) is sprung, the locking projection (24.2) is freely over the holder (21) in an extended position.

9. The pulling device according to any one of claims 1 to 8,
**characterised in that**
the coupling element (20) is guided with guide elements (22) into the guide slot (12.2) of a housing (12).

10. The pulling device according to any one of claims 1 to 9,
**characterised in that**
the coupling element (20) is moveably guided in the guide slot (12.2) by means of a bearing pin (29),
the bearing pin (29) is linearly moveable from the retraction position of the coupling element (20) in a linear guide section of the guide slot (12.2), and
the piston rod (32) is in alignment with the linear guide section.

11. The pulling device according to any one of claims 1 to 10,
**characterised in that**
the spring element (23) is integrally connected to the coupling element (20).

## Revendications

1. Dispositif d'entrée, notamment pour éléments coulissants, tiroirs ou portes coulissantes, avec un boîtier (12) qui reçoit un élément amortisseur (30) et un élément d'accouplement (20), l'élément d'accouplement (20) étant réglable dans un rail de guidage (12.2) du boîtier (12) entre une position d'entrée et une position de sortie, un ressort de tension (35) étant raccordé à l'élément d'accouplement (20) et sollicitant l'élément d'accouplement (20), dans la position de sortie, dans le sens de la position d'entrée,
l'élément d'accouplement (20) portant un élément de ressort déformable (23) sur un support (21),
et l'élément d'accouplement (20) comprenant une première et une seconde butée (25 et 24) qui sont disposées à distance l'une de l'autre,
**caractérisé en ce que**
la seconde butée (24) est portée par l'élément de ressort (23),
l'élément de ressort (23) peut être déformé dans une direction de réglage s'étendant essentiellement dans la direction de pivotement de l'élément d'accouplement (20),
et **en ce que** le rail de guidage (12.2) présente deux fentes de guidage qui sont ménagées dans deux parois de boîtier (12.4) mutuellement parallèles du boîtier (12).

2. Dispositif d'entrée selon la revendication 1,
**caractérisé en ce que**
l'élément d'accouplement (20) présente une partie de base (21.1) sur laquelle le support (21) est moulé en forme de flèche.

3. Dispositif d'entrée selon la revendication 1 ou 2,
**caractérisé en ce que**
l'élément de ressort (23) est conçu comme un ressort à lame.

4. Dispositif d'entrée selon l'une quelconque des revendications 1 à 3,
**caractérisé en ce que**
l'élément à ressort (23) porte la seconde butée (24) avec une surface de butée (24.2).

5. Dispositif d'entrée selon la revendication 4,
**caractérisé en ce que**
le support (21) présente une saillie de verrouillage étendue (24.2).

6. Dispositif d'entrée selon la revendication 4 ou 5,
**caractérisé en ce que**
la seconde butée (24) vient en appui contre une surface de guidage (26) du support (21).

7. Dispositif d'entrée selon l'une quelconque des revendications 1 à 6,
**caractérisé en ce que**
des surfaces de contre-dépouille sont prévues sur la seconde butée (24) et le support (21) pour former un guide (24.3).

8. Dispositif d'entrée selon l'une quelconque des revendications 5 à 7,
**caractérisé en ce que**
lorsque l'élément de ressort (23) est ouvert, la saillie de verrouillage (24.2) est libre au-dessus du support (21) dans une position déployée.

9. Dispositif d'entrée selon l'une quelconque des revendications 1 à 8,
**caractérisé en ce que**
l'élément d'accouplement (20) est guidé avec des éléments de guidage (22) dans le rail de guidage (12.2) d'un boîtier (12).

10. Dispositif d'entrée selon l'une quelconque des revendications 1 à 9,
**caractérisé en ce que**
l'élément d'accouplement (20) est guidé de manière réglable dans le rail de guidage (12.2) au moyen d'un tourillon (29),
le tourillon (29) peut être réglé linéairement à partir de la position d'entrée de l'élément d'accouplement (20) dans une section de guidage linéaire du rail de guidage (12.2) et la tige de piston (32) est alignée avec la section de guidage linéaire.

11. Dispositif d'entrée selon l'une quelconque des revendications 1 à 10,
**caractérisé en ce que**
l'élément de ressort (23) est relié d'un seul tenant à l'élément d'accouplement (20).
